# EUROPÄISCHE PATENTSCHRIFT

(11) **EP 3 371 463 B1**
(45) Veröffentlichungstag und Bekanntmachung des Hinweises auf die Patenterteilung: **27.11.2019**
(21) Anmeldenummer: 16785429.8
(22) Anmeldetag: 19.10.2016
(51) Int. Cl.: F04D 15/00, F01P 5/10

(54) **REGELANORDNUNG FÜR EINE MECHANISCH REGELBARE KÜHLMITTELPUMPE EINER VERBRENNUNGSKRAFTMASCHINE**
CONTROL ARRANGEMENT FOR A MECHANICALLY CONTROLLABLE COOLANT PUMP OF AN INTERNAL COMBUSTION ENGINE
SYSTÈME DE RÉGULATION D'UNE POMPE À LIQUIDE DE REFROIDISSEMENT À RÉGULATION MÉCANIQUE D'UN MOTEUR À COMBUSTION INTERNE

(30) Priorität: 06.11.2015 DE 102015119098
(43) Veröffentlichungstag der Anmeldung: 12.09.2018
(73) Patentinhaber: Pierburg GmbH, 41460 Neuss (DE)
(72) Erfinder: ZIELBERG, Stephan, 44866 Bochum (DE); BENRA, Michael-Thomas, 44579 Castrop-Rauxel (DE); SANDERS, Michael, 41564 Kaarst (DE); ROTHGANG, Stefan, 47495 Rheinberg (DE); BURGER, Andreas, 47803 Krefeld (DE); NIGRIN, Sven, 40468 Düsseldorf (DE)
(74) Vertreter: Patentanwälte ter Smitten Eberlein-Van Hoof Rütten Partnerschaftsgesellschaft mbB
(86) Internationale Anmeldenummer: PCT/EP2016/075072
(87) Internationale Veröffentlichungsnummer: WO 2017/076644

(56) Entgegenhaltungen:
- DE-A1-102012 207 387

## Beschreibung

Die Erfindung betrifft eine Regelanordnung für eine mechanisch regelbare Kühlmittelpumpe einer Verbrennungskraftmaschine mit einem verstellbaren Regelschieber, über den ein Durchströmungsquerschnitt eines Ringspalts zwischen einem Austritt eines Kühlmittelpumpenlaufrades und einem umgebenden Förderkanal regelbar ist, einer Regelpumpe, über die ein hydraulischer Druck erzeugbar ist, einem ersten Druckraum des Regelschiebers, der an einer ersten axialen Seite des Regelschiebers ausgebildet ist und einem Elektromagnetventil mit zwei Ventilsitzen und drei Strömungsanschlüssen sowie einem Schließglied, das mit einem Anker des Elektromagnetventils verbunden und axial bewegbar ist, wobei der erste Strömungsanschluss fluidisch mit einem Auslass der Regelpumpe verbunden ist und der zweite Strömungsanschluss mit dem ersten Druckraum des Regelschiebers fluidisch verbunden ist.

Derartige Regelanordnungen für Kühlmittelpumpen dienen in Verbrennungsmotoren zur Mengenregelung des geförderten Kühlmittels, um ein Überhitzen des Verbrennungsmotors zu verhindern. Der Antrieb dieser Pumpen erfolgt zumeist über einen Riemen- oder Kettentrieb, so dass das Kühlmittelpumpenrad mit der Drehzahl der Kurbelwelle oder einem festen Verhältnis zur Drehzahl der Kurbelwelle angetrieben wird.

In modernen Verbrennungsmotoren ist die geförderte Kühlmittelmenge an den Kühlmittelbedarf des Verbrennungsmotors oder des Kraftfahrzeugs anzupassen. Zur Vermeidung erhöhter Schadstoffemissionen und Minderung des Kraftstoffverbrauchs sollte insbesondere die Kaltlaufphase des Motors verkürzt werden. Dies erfolgt unter anderem dadurch, dass der Kühlmittelstrom während dieser Phase gedrosselt oder vollkommen abgeschaltet wird.

Zur Regelung der Kühlmittelmenge sind verschiedene Anordnungen bekannt geworden. Neben elektrisch angetriebenen Kühlmittelpumpen sind Pumpen bekannt, die über Kupplungen, insbesondere hydrodynamische Kupplungen an ihren Antrieb angekoppelt oder von diesem getrennt werden können. Eine besonders kostengünstige und einfach aufgebaute Möglichkeit zur Regelung des geförderten Kühlmittelstroms ist die Verwendung eines axial verschiebbaren Regelschiebers, der über das Kühlmittelpumpenlaufrad geschoben wird, so dass zur Reduzierung des Kühlmittelstroms die Pumpe nicht in den umliegenden Förderkanal sondern gegen den geschlossenen Schieber fördert.

Die Betätigung dieser Regelschieber erfolgt ebenfalls in unterschiedlicher Weise. Neben einer rein elektrischen Verstellung hat sich vor allem eine hydraulische Verstellung der Schieber bewährt. Diese erfolgt zumeist über einen ringförmigen Kolbenraum oder andersartig ausgeführten Druckraum, der mit einer Hydraulikflüssigkeit gefüllt wird, um bei dessen Füllung den Schieber über das Kühlmittelpumpenlaufrad zu verfahren. Eine Rückstellung des Regelschiebers erfolgt durch Öffnen des Druckraums zu einem Auslass, was zumeist über ein 2/2-Wege-Magnetventil erfolgt sowie unter Einwirkung einer Feder, die die Kraft zur Rückstellung des Schiebers zur Verfügung stellt.

Um die zum Verfahren des Regelschiebers benötigte Kühlmittelmenge nicht über zusätzliche Fördereinheiten, wie zusätzliche Kolben/Zylindereinheiten zur Verfügung stellen zu müssen oder andere Hydraulikflüssigkeiten zur Betätigung verdichten zu müssen, sind Regelanordnungen bekannt geworden, bei denen eine den notwendigen Druck erzeugende Regelpumpe auf der Antriebswelle der Kühlmittelpumpe angeordnet ist, die entsprechend zur Verstellung des Schiebers dient. Diese Regelpumpen werden beispielsweise als Seitenkanalpumpen oder Servopumpen ausgeführt.

Eine Regelanordnung für eine mechanisch angetriebene, regelbare Kühlmittelpumpe mit einer Regelpumpe, die einen Druck zur Verschiebung eines Regelschiebers erzeugt, ist aus der DE 10 2012 207 387 A1 bekannt. Bei dieser Pumpe wird über ein 3/2-Wegeventil in einer ersten Stellung eine Druckseite der Regelpumpe verschlossen und eine Saugseite der Pumpe mit dem Kühlkreislauf und dem Schieber verbunden und in einer zweiten Stellung die Druckseite mit dem Schieber und die Saugseite mit dem Kühlkreislauf verbunden. Zur Rückstellung des Schiebers dient eine Feder, auf die eventuell verzichtet werden können soll, indem durch den am Sauganschluss entstehenden Unterdruck eine Rückstellung der Pumpe erfolgen soll. Entsprechend ist der erste Strömungsanschluss des Ventils mit dem Druckraum, der zweite Strömungsanschluss mit dem Auslass der Regelpumpe und der dritte Strömungsanschluss mit dem Zulauf der Regelpumpe verbunden. Eine detaillierte Kanal- und Strömungsführung der Regelanordnung wird nicht offenbart. Die schematisch dargestellten Strömungsführungen sind in modernen Verbrennungsmotoren technisch nur mit erhöhtem Aufwand und Bauraumbedarf realisierbar. Des Weiteren ist eine schnelle Entleerung des Kolbenraums nicht möglich, da die Entleerung zum Zulauf der Regelpumpe erfolgt, wodurch sich im gesamten Kanal ein Druck aufbaut, der im Kolbenraum als Gegendruck wirkt.

Es stellt sich daher die Aufgabe, eine Regelanordnung für eine Kühlmittelpumpe einer Verbrennungskraftmaschine zu schaffen, welche möglichst kurze Schaltzeiten aufweist, so dass der geforderte Kühlmittelstrom möglichst unmittelbar zur Verfügung gestellt werden kann. Gleichzeitig soll der benötigte Bauraum minimiert werden. Eine Rückstellung des Schiebers in seine eine Maximalfördermenge der Kühlmittelpumpe sichernde Position soll möglichst ohne Verwendung einer auf den Regelschieber wirkenden Druckfeder erfolgen können. Des Weiteren sollte möglichst eine variable Steuerung des Kühlmittelstroms durchgeführt werden können.

Diese Aufgabe wird durch eine Regelanordnung für eine Kühlmittelpumpe eines Verbrennungsmotors mit den Merkmalen des Hauptanspruchs 1 gelöst.

Dadurch, dass der dritte Strömungsanschluss fluidisch mit einem Einlass der Kühlmittelpumpe verbunden ist, wobei der erste Ventilsitz zwischen dem ersten Strömungsanschluss und dem zweiten Strömungsanschluss ausgebildet ist und der zweite Ventilsitz zwischen dem zweiten Strömungsanschluss und dem dritten Strömungsanschluss ausgebildet ist, kann entweder eine Verbindung zwischen dem Druckraum und dem Einlass der Kühlmittelpumpe hergestellt werden, wodurch das dort vorhandene Kühlmittel schnell abgesaugt und damit der Druck im Druckraum schnell abgebaut werden kann oder eine Verbindung vom Auslass der Regelpumpe zum Druckraum hergestellt werden, wodurch eine Beaufschlagung des Druckraums und damit des Regelschiebers mit Druck erfolgt. Somit wird eine kurzfristige Verstellung des Regelschiebers durch Schalten des Elektromagnetventils ermöglicht.

Vorzugsweise weist das Elektromagnetventil ein Strömungsgehäuse, in dem das Schließglied axial zwischen den beiden Ventilsitzen bewegbar ist und einen elektromagnetischen Aktor mit einem Kern, Flussleitelementen, einer auf einem Spulenträger angeordneten Wicklung und den axial beweglichen Anker auf. Somit muss das Schließglied lediglich kurze Wege zurücklegen, wodurch die Schaltzeiten reduziert werden.

In einer bevorzugten Ausführungsform ist zumindest das Strömungsgehäuse des Elektromagnetventils in einer Aufnahmeöffnung eines Gehäuseteils der Kühlmittelpumpe angeordnet. Entsprechend ist das Elektromagnetventil in unmittelbarer Nähe zur Regelpumpe anzuordnen, wodurch die Länge der Leitungen reduziert wird, was ebenfalls zu einer Verkürzung der Schaltzeiten der Regelanordnung führt. Zusätzlich wird wenig Bauraum benötigt und die Montage wird vereinfacht, da die gesamte Regelanordnung mit der Kühlmittelpumpe vormontiert und in das Außengehäuse eingesetzt werden kann.

Vorteilhafterweise ist in dem Gehäuseteil ein erster Kanal ausgebildet, über den der erste Druckraum mit dem zweiten Strömungsanschluss verbunden ist. Zusätzliche Leitungen entfallen. Stattdessen werden extrem kurze Verbindungen für schnellere Schaltzeiten geschaffen.

Zusätzlich ist es vorteilhaft, wenn in dem Gehäuseteil ein zweiter Kanal ausgebildet ist, der einerseits mit dem ersten Strömungsanschluss des Elektromagnetventils verbunden ist und sich andererseits im Regelpumpengehäuse bis zum Auslass der Regelpumpe fortsetzt. Somit müssen für die Verbindung zwischen Druckanschluss und Druckraum keine zusätzlichen Leitungen montiert werden, da diese Leitungen vollständig im Gehäuse integriert sind. Entsprechend weisen diese Verbindungen eine kurze Lauflänge auf.

Des Weiteren ist vorzugsweise in dem Gehäuseteil ein dritter Kanal ausgebildet, der einerseits mit dem dritten Strömungsanschluss des Elektromagnetventils verbunden ist und sich andererseits in eine radial innere Durchgangsöffnung des Gehäuseteils erstreckt, welche sich im Innern des Regelpumpengehäuses fortsetzt und durch die die Antriebswelle der Kühlmittelpumpe ragt, wobei im Kühlmittelpumpenlaufrad eine Axialbohrung ausgebildet ist, die zum Einlass der Kühlmittelpumpe führt. So wird auf einfache Weise auch die Verbindung zum Einlass der Kühlmittelpumpe mit nur einem zusätzlichen, insbesondere als Bohrung auszubildenden Kanal im Gehäuseteil und zumindest einer Bohrung im Kühlmittelpumpenlaufrad hergestellt. Auch diese Verbindung erfolgt ohne zusätzliche zu montierende Leitungen auf sehr kurzen Wegen.

Vorzugsweise ist im Regelpumpengehäuse ein Kanal im Bereich eines Zulaufs der Regelpumpe ausgebildet, über den ein zweiter Druckraum mit dem Strömungskanal der Regelpumpe fluidisch verbunden ist, so dass die Kühlmittelpumpe ohne zusätzliche, eine stetige Kraft aufbringende Mittel, wie Druckfedern und ähnliches aufgebaut ist. Dies reduziert die erforderlichen Stellkräfte, wodurch erneut ein Schalten der Regelanordnung mit sehr kurzen Reaktionszeiten möglich wird.

In einer weiteren bevorzugten Ausbildung der Erfindung ist das Schließglied des Elektromagnetventils auf einer Ventilstange angeordnet, wobei eine Schließfläche an einem ersten axialen Ende des Schließgliedes dem ersten Ventilsitz zugeordnet ist und eine Schließfläche am entgegengesetzten axialen Ende dem zweiten Ventilsitz zugeordnet ist. Das axiale Aufliegen des Schließgliedes auf dem jeweiligen Ventilsitz führt zu einem dichten, beinahe leckagefreien Verschluss des jeweiligen Durchströmungsquerschnitts. Hierzu ist lediglich ein beidseitig belastetes Schließglied erforderlich, wodurch der Aufbau des Elektromagnetventils ebenfalls erleichtert wird.

Das Elektromagnetventil ist dabei vorzugsweise als Proportionalventil ausgebildet. Dies ermöglicht eine stetige Regelung der Ventilöffnung, so dass der Regelschieber auch in Zwischenstellungen fahrbar ist und somit der Kühlmittelstrom vollständig geregelt werden kann. Diese Ventile wiesen eine hohe Lebensdauer auf, da das hochfrequente auftreffen des Ventilkörpers auf dem Ventilsitz entfällt.

In einer hierzu alternativen Ausführungsform ist das Elektromagnetventil variabel getaktet ansteuerbar. Ein derartig angesteuertes Servoventil ist zwar teurer in der Herstellung, ermöglicht jedoch ein noch genaueres Regeln der gewünschten Öffnungsquerschnitte, so dass auch eine noch genauere Regelung der Stellung des Regelschiebers möglich wird.

Es wird somit eine Regelanordnung für eine Kühlmittelpumpe einer Verbrennungskraftmaschine geschaffen, die eine hochgenaue und sehr schnelle Regelung des Kühlmittelstroms ermöglicht. Dabei wird nur ein geringer Bauraum benötigt und Montagezeiten deutlich reduziert. Insbesondere wird eine rein hydraulische Regelung der Stellung des Regelschiebers mit extrem kurzen Reaktionszeiten zur Verfügung gestellt.

Ein Ausführungsbeispiel einer erfindungsgemäßen Kühlmittelpumpe für einen Verbrennungsmotor ist in den Figuren dargestellt und wird nachfolgend beschrieben.
Figur 1 zeigt eine Seitenansicht einer Kühlmittelpumpe mit erfindungsgemäßer Regelanordnung in geschnittener Darstellung.
Figur 2 zeigt eine Seitenansicht der Kühlmittelpumpe aus Figur 1 in zu Figur 1 gedrehter geschnittener Darstellung.
Figur 3 zeigt eine zu Figur 1 vergrößerte Darstellung eines 3/2-Wege-Elektromagnetventils einer erfindungsgemäßen Regelanordnung in geschnittener Darstellung.

Die dargestellte Kühlmittelpumpe 11 besteht aus einem Außengehäuse 10, in dem ein spiralförmiger Förderkanal 12 ausgebildet ist, in den über einen ebenfalls im Außengehäuse 10 ausgebildeten axialen Einlass 14 ein Kühlmittel angesaugt wird, welcher über den Förderkanal 12 zu einem im Außengehäuse 10 ausgebildeten tangentialen Pumpenauslass 16 und in einen Kühlkreislauf der Verbrennungskraftmaschine gefördert wird.

Hierzu ist radial innerhalb des Förderkanals 12 auf einer Antriebswelle 18 ein Kühlmittelpumpenlaufrad 20 befestigt, welches als Radialpumpenrad ausgebildet ist, durch dessen Drehung die Förderung des Kühlmittels im Förderkanal 12 erfolgt. Der Antrieb des Kühlmittelpumpenlaufrades 20 erfolgt über einen Riemen 22, der in ein Riemenrad 24 greift, welches am zum Kühlmittelpumpenlaufrad 20 entgegengesetzten axialen Ende der Antriebswelle 18 befestigt ist. Das Riemenrad 24 ist über ein zweireihiges Kugellager 26 gelagert, welches auf einem feststehenden Gehäuseteil 28 aufgepresst ist, das am Außengehäuse 10 unter Zwischenlage einer Dichtung 30 befestigt ist. Zur Vorfixierung weist das Gehäuseteil 28 einen ringförmigen Vorsprung 32 auf, der in eine entsprechende Aufnahme des Außengehäuses 10 eingepasst ist.

Um nun die Kühlmittelpumpe 11 regeln zu können, ist an der zum Einlass 14 entgegengesetzten axialen Seite des Kühlmittelpumpenlaufrades 20 eine Regelanordnung 34 der Kühlmittelpumpe 11 ausgebildet. Diese besteht aus einer Regelpumpe 36 mit einem Regelpumpenlaufrad 38, welches einstückig mit dem Kühlmittelpumpenlaufrad 20 ausgebildet ist und entsprechend mit dem Kühlmittelpumpenlaufrad 20 gedreht wird. Dieses Regelpumpenlaufrad 38 weist Schaufeln 40 auf, die axial gegenüberliegend zu einem als Seitenkanal ausgebildeten Strömungskanal 42 angeordnet sind, der in einem Regelpumpengehäuse 44 ausgebildet ist. In diesem Regelpumpengehäuse 44 sind ein in dieser Darstellung nicht erkennbarer Zulauf und ein Auslass 46 ausgebildet, über welche das Kühlmittel einströmen beziehungsweise mit erhöhtem Druck ausströmen kann.

Das Regelpumpengehäuse 44 weist ebenso wie das Gehäuseteil 28 eine innere axiale Durchgangsöffnung 48 auf, durch die sich die Antriebswelle 18 unter Zwischenlage einer Dichtung 50 im Bereich des Gehäuseteils 28 erstreckt und ist am Gehäuseteil 28 befestigt. Hierzu ist am Regelpumpengehäuse 44 ein zum Gehäuseteil 28 weisender ringförmiger Vorsprung 52 ausgebildet, der in eine entsprechende Aufnahmeöffnung 49 des Gehäuseteils 28 ragt, wodurch eine Vorfixierung erfolgt. Anschließend wird das Regelpumpengehäuse 44 über Schrauben 54, die sich durch das Regelpumpengehäuse 44 in entsprechende Gewindebohrungen des Gehäuseteils 28 erstrecken, befestigt.

Die Regelung der geförderten Kühlmittelmenge der Kühlmittelpumpe 11 erfolgt über einen Regelschieber 56, dessen zylindrische Umfangswand 58 derart über das Kühlmittelpumpenlaufrad 20 geschoben werden kann, dass ein freier Querschnitt eines Ringspalts 60 zwischen einem Austritt 62 des Kühlmittelpumpenlaufrades 20 und dem Förderkanal 12 geregelt wird. Die Bewegung des Regelschiebers 56 wird einerseits durch das Ende des Ringspalts 60, andererseits durch den Vorsprung 32 begrenzt, gegen dessen axiales Ende ein Absatz 64 der Umfangswand 58 in der vollständig den Ringspalt 60 freigebenden Stellung des Regelschiebers 56 anliegt.

Der Regelschieber 56 weist neben der Umfangswand 58 einen Boden 66 auf, von dessen Außenumfang aus sich die Umfangswand 58 axial zwischen dem Regelpumpengehäuse 44 und dem Außengehäuse 10 in Richtung des sich axial anschließenden Ringspaltes 60 erstreckt. Im radial inneren Bereich weist der Boden 66 eine Öffnung 68 auf, die durch einen hohlzylindrischen Abschnitt 70 begrenzt wird, über den der Regelschieber 56 auf dem Regelpumpengehäuse 44 gelagert wird. Am äußeren und am inneren Umfang des Bodens 66 ist jeweils eine Radialnut ausgebildet, in der jeweils ein Kolbenring 71 angeordnet ist, über die die beiden axial gegenüberliegenden Seiten des Regelschiebers 56 zueinander abgedichtet werden.

An der vom Kühlmittelpumpenlaufrad 20 abgewandten Seite des Regelschiebers 56 befindet sich ein erster Druckraum 72, der axial durch das Gehäuseteil 28 und den Boden 66 des Regelschiebers 56 und radial nach außen durch das Außengehäuse 10 beziehungsweise den ringförmigen Vorsprung 32 des Gehäuseteils 28 und nach radial innen durch das Regelpumpengehäuse 44 begrenzt wird. An der zum Kühlmittelpumpenlaufrad 20 gewandten Seite des Bodens 66 wird ein zweiter Druckraum 74 gebildet, der axial durch den Boden 66 und das Regelpumpengehäuse 44, nach radial außen durch die Umfangswand 58 des Regelschiebers 56 und nach radial innen durch das Regelpumpengehäuse 44 begrenzt wird. Je nach am Boden 66 des Regelschiebers 56 in den beiden Druckräumen 72, 74 anliegender Druckdifferenz wird die Umfangswand 58 des Regelschiebers 56 entsprechend in den Ringspalt 60 hinein- oder aus dem Ringspalt 60 herausgeschoben.

Die hierzu notwendige Druckdifferenz wird durch die Regelpumpe 36 erzeugt, wobei der entsprechende Druck in Abhängigkeit der Stellung eines Schließgliedes 76 eines 3/2-Wege-Elektromagnetventils 78 dem jeweiligen Druckraum 72, 74 zugeführt wird. Hierzu ist im Gehäuseteil 28 eine Aufnahmeöffnung 80 für das Elektromagnetventil 78 ausgebildet, in welcher ein Strömungsgehäuse 82 des Elektromagnetventils 78 aufgenommen wird.

Das Elektromagnetventil 78 ist in der Figur 3 dargestellt. Es besteht aus einem elektromagnetischen Aktor 84 sowie einer Ventileinheit 86. Der Aktor 84 weist eine auf einem Spulenträger 88 angeordnete Wicklung 90 auf, in deren Innern sich ein Kern 92 befindet und welche axial und radial von Flussleitelementen 94 des elektromagnetischen Kreises umgeben ist. Bei Bestromung der Wicklung 90 wird ein axial beweglicher Anker 96 in Richtung des Kerns 92 gezogen. Diese Bewegung erfolgt entgegen der Kraft einer Feder 98, welche zwischen dem Kern 92 und dem Anker 96 in einer Ausnehmung 100 am Kern 92 angeordnet ist und einen nicht magnetisierbaren, im Kern 92 befestigten Stift 102 umgibt, der als Anschlag für den Anker 96 dient, so dass dieser in seiner zum Kern 92 verschobenen Position nicht am Kern 92 anliegt, da dies zu unerwünschten Klebekräften führen würde. Der in einer im Strömungsgehäuse 82 befestigten Gleithülse 104 gelagerte Anker 96 weist eine Bohrung 106 auf, über die der Raum zwischen dem Anker 96 und dem Kern 92 mit einem Raum an der zur Gleithülse 104 entgegengesetzten Seite verbunden ist, wodurch verhindert wird, dass das im Innern des Elektromagnetventils 78 zwischen dem Anker 96 und dem Kern 92 vorhandene Fluid bei der Bewegung des Ankers 96 in Richtung des Kerns 92 komprimiert wird und so eine der Bewegung entgegen wirkende Kraft erzeugt. Stattdessen kann das Fluid durch die Bohrung 106 abfließen.

Die Ventileinheit 86 besteht aus dem Strömungsgehäuse 82 sowie einer am Ende des Ankers 96 befestigten Ventilstange 108, an deren Ende das Schließglied 76 befestigt ist, welches mit zwei im Strömungsgehäuse 82 angeordneten Ventilsitzen 110, 112 zusammenwirkt, wobei der Ventilsitz 110 auch direkt im Gehäuseteil 28 am Ende der Aufnahmeöffnung 80 ausgebildet werden kann. Hierzu weist das Schließglied 76 zwei an den gegenüberliegenden axialen Enden ausgebildete Schließflächen 114, 116 auf, von denen die erste Schließfläche 114 auf dem ersten Ventilsitz 110 bei nicht bestromtem Aktor 84 aufliegt und die andere Schließfläche 116 bei Bestromung des Aktors 84 axial auf dem zweiten Ventilsitz 112 aufliegt.

Der erste Ventilsitz 110 ist zwischen einem ersten Strömungsanschluss 118 des Strömungsgehäuses 82, welcher sich im Gehäuseteil 28 befindet, und einem zweiten Strömungsanschluss 120 angeordnet, der zweite Ventilsitz 112 ist zwischen dem zweiten Strömungsanschluss 120 und einem dritten Strömungsanschluss 122 angeordnet, so dass entweder eine Verbindung zwischen den ersten beiden Strömungsanschlüssen 118, 120 besteht oder zwischen dem zweiten und dritten Strömungsanschluss 120, 122 besteht. Um den ersten Druckraum 72 mit unter Druck stehenden Fluid versorgen zu können, ist im Gehäuseteil 28 ein erster Kanal 124 in Form einer einfachen Bohrung ausgebildet, der vom zweiten Strömungsanschluss 120 in den ersten Druckraum 72 führt. Der erste Strömungsanschluss 118 mündet in einen im Gehäuseteil 28 ausgebildeten zweiten Kanal 126, der sich im Regelpumpengehäuse 44 bis zum Auslass 46 der Regelpumpe 36 fortsetzt. Bei fluidischer Verbindung des ersten Strömungsanschlusses 118 mit dem zweiten Strömungsanschluss 120 wird entsprechend der erste Druckraum 72 über die Kanäle 124, 126 mit dem unter Druck stehenden Fluid aus dem Strömungskanal 42 der Regelpumpe 36 versorgt, wodurch der Regelschieber in seine den Ringspalt 60 verschließende Stellung geschoben wird. Dies erfolgt, wenn das Schließglied 76 mit seiner zweiten Schließfläche 116 auf dem zweiten Ventilsitz 112 aufliegt, was erfolgt, wenn der Aktor 84 bestromt wird und entsprechend sich der Anker in seiner zurückgezogenen Position befindet. Der Regelschieber 56 wird entsprechend vollständig in den Ringspalt 60 verschoben, so dass die Kühlmittelförderung der Kühlmittelpumpe 11 unterbunden wird.

Soll die Kühlmittelpumpe 11 im Betrieb eine maximale Kühlmittelmenge zum Pumpenauslass 16 fördern, wird der Ringspalt 60 am Austritt 62 des Kühlmittelpumpenlaufrades 20 vollständig freigegeben, indem der Aktor 84 nicht bestromt wird, wodurch das Schließglied 76 aufgrund der Kraft der Feder 98 mit seiner ersten Schließfläche 114 gegen den ersten Ventilsitz 110 gedrückt wird, wodurch die Verbindung des Auslasses 46 der Regelpumpe 36 zum ersten Druckraum 72 unterbrochen wird und stattdessen eine Verbindung des zweiten Strömungsanschlusses 120 und damit des ersten Druckraums 72 zum dritten Strömungsanschluss 122 freigegeben wird, der in einen dritten Kanal 128 mündet, der sich durch das Gehäuseteil 28 nach radial innen bis zur Durchgangsöffnung 48 erstreckt. Diese Durchgangsöffnung 48 erstreckt sich radial innerhalb des Regelpumpengehäuses 44 durch das gesamte Regelpumpengehäuse 44 bis unmittelbar hinter das Kühlmittelpumpenlaufrad 20. Dieses weist ein oder mehrere Axialbohrungen 130 auf, durch die das Kühlmittel zum Einlass 14 der Kühlmittelpumpe 11 strömen kann, so dass das Kühlmittel aus dem ersten Druckraum durch die Kühlmittelpumpe 11 abgesaugt wird. Das Schließen des ersten Ventilsitzes 110 hat zur Folge, dass die Regelpumpe 36 gegen den verschlossenen ersten Strömungsanschluss 118 fördert. Hierdurch baut sich im gesamten Strömungskanal 42 ein erhöhter Druck auf, der auch im Bereich des Zulaufs der Regelpumpe 36 wirkt. Im Bereich dieses Zulaufs ist jedoch im Regelpumpengehäuse 44 ein Verbindungskanal 132 in Form einer Bohrung vom Strömungskanal 42 zum zweiten Druckraum 74 ausgebildet, so dass sich dieser erhöhte Druck auch im zweiten Druckraum 74 aufbaut. Dieser erhöhte Druck im zweiten Druckraum 74 hat zur Folge, dass am Boden 66 des Regelschiebers 56 eine Druckdifferenz entsteht, die dazu führt, dass der Regelschieber 56 in seine den Ringspalt 60 freigebende Position verschoben wird und somit eine Maximalförderung der Kühlmittelpumpe 11 sichergestellt wird.

Bei einem Ausfall der elektrischen Versorgung des Magnetventils 78 nimmt der Regelschieber 56 entsprechend die gleiche Position ein, so dass auch in diesem Notlaufbetriebszustand eine Maximalförderung der Kühlmittelpumpe 11 sichergestellt wird, ohne dass hierzu eine Rückstellfeder oder eine andere, nicht hydraulische Kraft notwendig wäre.

Eine zu starke Erhöhung des Drucks im zweiten Druckraum 74 wird unter anderem durch eine Leckage zwischen dem Regelpumpengehäuse 44 und der Umfangswand 58 vermieden, so dass das zusätzlich durch die Regelpumpe 36 geförderte Kühlmittel ebenfalls zur Förderung in den Kühlkreislauf genutzt wird.

Wird wieder ein reduzierter Kühlmittelstrom von der Motorsteuerung gefordert, wie dies beispielsweise während des Warmlaufs des Verbrennungsmotors nach dem Kaltstart der Fall ist, wird das Magnetventil 78 wieder bestromt, so dass erneut der am Auslass 46 der Regelpumpe 36 entstehende Druck in den ersten Druckraum 72 übertragen wird, während gleichzeitig der Druck im zweiten Druckraum 74 sinkt, da im Bereich des Zulaufs durch das Ansaugen des Kühlmittels ein verringerter Druck entsteht. Dabei wird zunächst auch das im zweiten Druckraum 74 vorhandene Kühlmittel abgesaugt. In diesem Zustand liegt entsprechend erneut eine Druckdifferenz am Boden 66 des Regelschiebers 56 an, die dazu führt, dass der Regelschieber 56 in den Ringspalt 60 verschoben wird und somit der Kühlmittelstrom im Kühlkreislauf unterbrochen wird. Bei erhöhtem Druckaufbau im ersten Druckraum 72 steigt zwar nach einiger Zeit auch der Druck im Strömungskanal 42 und im zweiten Druckraum 74, was jedoch nicht zu einer Rückstellung führt, da die Leckage aus dem zweiten Druckraum 74 größer ist als aus dem ersten Druckraum 72 und zur Verstellung zusätzlich eine Reibungskraft zu überwinden wäre. Entsprechend verbleibt der Regelschieber 56 in der gewünschten Position, ohne dass eine zu starke Druckerhöhung entsteht.

Um zusätzlich eine vollständige Regelbarkeit des geförderten Kühlmittelstroms zu erhalten, wird ein proportional arbeitendes oder ein variabel getaktetes Magnetventil 78 verwendet, wodurch es auch möglich wird, das Ventil 78 in Zwischenstellungen zu fahren, so dass für jede Position des Regelschiebers 56 bei Nutzung eines Porportionalventils ein Kräftegleichgewicht erzielbar ist und entsprechend eine vollständige Regelung des Durchströmungsquerschnitts des Ringspaltes 60 ermöglicht wird. Beim getakteten Magnetventil wird der Druck im ersten und zweiten Druckraum 72, 74 durch das zeitliche Verhältnis von geöffnetem und geschlossenem Ventil bestimmt. Entsprechend wird über eine niedrig gehaltene Frequenz das Ventil oszillierend angesteuert, so dass über die Frequenz der zeitliche Durchsatz über das Ventil variiert und geregelt werden kann. Dies ermöglicht eine noch genauere Regelung.

Die beschriebene Regelanordnung ist insbesondere durch die Integration des Elektromagnetventils und dessen Ausführung als 3/2-Wege-Ventil äußerst kompakt aufgebaut, jedoch einfach und kostengünstig herstellbar und montierbar. Auf zusätzliche Leitungen zur hydraulischen Verbindung der Regelpumpe mit den Druckräumen des Regelschiebers kann verzichtet werden, da diese über sehr kurze Wege als einfache Bohrungen in den beiden inneren Gehäuseteilen ausgebildet werden können. Die rein hydraulische Verstellung des Regelschiebers erfolgt sehr schnell mit kurzen Reaktionszeiten. Zusätzlich wird der zur Verstellung in die den Ringspalt verschließende Position des Regelschiebers benötigte Kraftbedarf durch den Wegfall der Rückstellfeder reduziert, so dass eine schnellere Verstellung mit kleineren Querschnitten möglich ist.

Es sollte deutlich sein, dass der Schutzbereich des Hauptanspruchs nicht auf das beschriebene Ausführungsbeispiel begrenzt ist. Insbesondere sind andere Gehäuseteilungen einer anders ausgeführten Regelpumpe denkbar. Auch die Kanalführungen oder die Begrenzungen der Druckräume können geändert werden, ohne den Schutzbereich des Hauptanspruchs zu verlassen. Zusätzlich ist beispielsweise eine zweistückige Ausbildung der beiden Pumpenlaufräder denkbar.

## Patentansprüche

1. Regelanordnung für eine mechanisch regelbare Kühlmittelpumpe einer Verbrennungskraftmaschine mit
einem verstellbaren Regelschieber (56), über den ein Durchströmungsquerschnitt eines Ringspalts (60) zwischen einem Austritt (62) eines Kühlmittelpumpenlaufrades (20) und einem umgebenden Förderkanal (12) regelbar ist,
einer Regelpumpe (36), über die ein hydraulischer Druck in einem Strömungskanal (42) erzeugbar ist,
einem ersten Druckraum (72) des Regelschiebers (56), der an einer ersten axialen Seite des Regelschiebers (56) ausgebildet ist,
einem Elektromagnetventil (78) mit zwei Ventilsitzen (110, 112) und drei Strömungsanschlüssen (118, 120, 122) sowie einem Schließglied (76), das mit einem Anker (96) des Elektromagnetventils (78) verbunden und axial bewegbar ist,
wobei der erste Strömungsanschluss (118) fluidisch mit einem Auslass (46) der Regelpumpe (36) verbunden ist und der zweite Strömungsanschluss (120) mit dem ersten Druckraum (72) des Regelschiebers (56) fluidisch verbunden ist,
**dadurch gekennzeichnet, dass**
der dritte Strömungsanschluss (122) fluidisch mit einem Einlass (14) der Kühlmittelpumpe (11) verbunden ist, wobei der erste Ventilsitz (110) zwischen dem ersten Strömungsanschluss (118) und dem zweiten Strömungsanschluss (120) ausgebildet ist und der zweite Ventilsitz (112) zwischen dem zweiten Strömungsanschluss (120) und dem dritten Strömungsanschluss (122) ausgebildet ist.

2. Regelanordnung für eine mechanisch regelbare Kühlmittelpumpe einer Verbrennungskraftmaschine nach Anspruch 1,
**dadurch gekennzeichnet, dass**
das Elektromagnetventil (78) ein Strömungsgehäuse (82), in dem das Schließglied (76) axial zwischen den beiden Ventilsitzen (110, 122) bewegbar ist und einen elektromagnetischen Aktor (84) mit einem Kern (92), Flussleitelementen (94), einer auf einem Spulenträger (88) angeordneten Wicklung (90) und den axial beweglichen Anker (96) aufweist.

3. Regelanordnung für eine mechanisch regelbare Kühlmittelpumpe einer Verbrennungskraftmaschine nach Anspruch 2,
**dadurch gekennzeichnet, dass**
zumindest das Strömungsgehäuse (82) des Elektromagnetventils (78) in einer Aufnahmeöffnung (80) eines Gehäuseteils (28) der Kühlmittelpumpe (11) angeordnet ist.

4. Regelanordnung für eine mechanisch regelbare Kühlmittelpumpe einer Verbrennungskraftmaschine nach Anspruch 3,
**dadurch gekennzeichnet, dass**
in dem Gehäuseteil (28) ein erster Kanal (124) ausgebildet ist, über den der erste Druckraum (72) mit dem zweiten Strömungsanschluss (120) verbunden ist.

5. Regelanordnung für eine mechanisch regelbare Kühlmittelpumpe einer Verbrennungskraftmaschine nach einem der Ansprüche 3 oder 4,
**dadurch gekennzeichnet, dass**
in dem Gehäuseteil (28) ein zweiter Kanal (126) ausgebildet ist, der einerseits mit dem ersten Strömungsanschluss (118) des Elektromagnetventils (78) verbunden ist und sich andererseits im Regelpumpengehäuse (44) bis zum Auslass (46) der Regelpumpe (36) fortsetzt.

6. Regelanordnung für eine mechanisch regelbare Kühlmittelpumpe einer Verbrennungskraftmaschine nach einem der Ansprüche 3 bis 5,
**dadurch gekennzeichnet, dass**
in dem Gehäuseteil (28) ein dritter Kanal (128) ausgebildet ist, der einerseits mit dem dritten Strömungsanschluss (122) des Elektromagnetventils (78) verbunden ist und sich andererseits in eine radial innere Durchgangsöffnung (48) des Gehäuseteils (28) erstreckt, welche sich im Innern des Regelpumpengehäuses (44) fortsetzt und durch die eine Antriebswelle (18) der Kühlmittelpumpe (11) ragt, wobei im Kühlmittelpumpenlaufrad (20) zumindest eine Axialbohrung (130) ausgebildet ist, die zum Einlass (14) der Kühlmittelpumpe (11) führt.

7. Regelanordnung für eine mechanisch regelbare Kühlmittelpumpe einer Verbrennungskraftmaschine nach einem der vorhergehenden Ansprüche,
**dadurch gekennzeichnet, dass**
in einem Regelpumpengehäuse (44) ein Verbindungskanal (132) im Bereich eines Zulaufs der Regelpumpe (36) ausgebildet ist, über den ein zweiter Druckraum (74) mit dem Strömungskanal (42) der Regelpumpe (36) fluidisch verbunden ist.

8. Regelanordnung für eine mechanisch regelbare Kühlmittelpumpe einer Verbrennungskraftmaschine nach einem der vorhergehenden Ansprüche,
**dadurch gekennzeichnet, dass**
das Schließglied (76) des Elektromagnetventils (78) an einer Ventilstange (108) befestigt ist, wobei eine Schließfläche (114) an einem ersten axialen Ende des Schließgliedes (76) dem ersten Ventilsitz (110) zugeordnet ist und eine Schließfläche (116) am entgegengesetzten axialen Ende dem zweiten Ventilsitz (112) zugeordnet ist.

9. Regelanordnung für eine mechanisch regelbare Kühlmittelpumpe einer Verbrennungskraftmaschine nach einem der vorhergehenden Ansprüche,
**dadurch gekennzeichnet, dass**
das Elektromagnetventil (78) ein Proportionalventil ist.

10. Regelanordnung für eine mechanisch regelbare Kühlmittelpumpe einer Verbrennungskraftmaschine nach einem der Ansprüche 1 bis 7,
**dadurch gekennzeichnet, dass**
das Elektromagnetventil (78) variabel getaktet ansteuerbar ist.

## Claims

1. A control arrangement for a mechanically controllable coolant pump of an internal combustion engine having
an adjustable control slide (56) by means of which a throughflow cross-section of an annular gap (60) between an outlet (62) of a coolant pump impeller (20) and a surrounding delivery duct (22) is controllable,
a control pump (36) by means of which a hydraulic pressure is adapted to be generated in a flow duct (42),
a first pressure chamber (72) of said control slide (56), which is formed on a first axial side of said control slide (56),
an electromagnetic valve (78) having two valve seats (110, 112) and three flow connections (118, 120, 122) as well as a closing member (76) which is connected to an armature (96) of said electromagnetic valve (78) and is adapted to be axially moved,
wherein said first flow connection (118) is fluidically connected to an outlet (46) of said control pump (36) and said second flow connection (120) is fluidically connected to said first pressure chamber (72) of said control slide (56),
**characterized in that**
said third flow connection (122) is fluidically connected to an inlet (14) of said coolant pump (11), wherein said first valve seat (110) is formed between said first flow connection (118) and said second flow connection (120) and said second valve seat (112) is formed between said second flow connection (120) and said third flow connection(122).

2. The control arrangement for a mechanically controllable coolant pump of an internal combustion engine according to claim 1,
**characterized in that**
the electromagnetic valve (78) comprises a flow housing (82) in which the closing member (76) is axially movable between the two valve seats (110, 112), and an electromagnetic actuator (84) having a core (92), flow-conducting elements (94), a winding (90) arranged on a coil carrier (88) and the axially movable armature (96).

3. The control arrangement for a mechanically controllable coolant pump of an internal combustion engine according to claim 2,
**characterized in that**
at least the flow housing (82) of the electromagnetic valve (78) is arranged in an accommodation opening (80) of a housing part (28) of the coolant pump (11).

4. The control arrangement for a mechanically controllable coolant pump of an internal combustion engine according to claim 3,
**characterized in that**
in the housing part (28) a first duct (124) is formed via which the first pressure chamber (72) is connected to the second flow connection (120).

5. The control arrangement for a mechanically controllable coolant pump of an internal combustion engine according to any one of claims 3 or 4,
**characterized in that**
in the housing part (28) a second duct (126) is formed which on the one hand is connected to the first flow connection (118) of the electromagnetic valve (78) and on the other hand continues in the control pump housing (44) up to the outlet (46) of control pump (36).

6. The control arrangement for a mechanically controllable coolant pump of an internal combustion engine according to any one of claims 3 to 5,
**characterized in that**
in the housing part (28) a third duct (128) is formed which on the one hand is connected to the third flow connection (122) of the electromagnetic valve (78) and on the other hand extends into a radially inner through-going opening (48) of the housing part (28) continuing inside the control pump housing (44) and through which a drive shaft (18) of the coolant pump (11) extends, wherein in the coolant pump impeller (20) at least one axial bore (130) is formed which extends to the inlet (14) of the coolant pump (11).

7. The control arrangement for a mechanically controllable coolant pump of an internal combustion engine according to any one of the preceding claims,
**characterized in that**
in a control pump housing (44) a connecting duct (132) is formed in the area of an inlet of the control pump (36), via which a second pressure chamber (74) is fluidically connected to the flow duct (42) of said control pump (36).

8. The control arrangement for a mechanically controllable coolant pump of an internal combustion engine according to any one of the preceding claims,
**characterized in that**
the closing member (76) of the electromagnetic valve (78) is fastened to a valve rod (108), wherein a closing surface (114) at a first axial end of said closing member (76) is associated with the first valve seat (110) and a closing surface (116) at the opposite axial end is associated with the second valve seat (112).

9. The control arrangement for a mechanically controllable coolant pump of an internal combustion engine according to any one of the preceding claims,
**characterized in that**
the electromagnetic valve (78) is a proportional valve.

10. The control arrangement for a mechanically controllable coolant pump of an internal combustion engine according to any one of claims 1 to 7,
**characterized in that**
the electromagnetic valve (78) is adapted to be driven in a variably clocked manner.

## Revendications

1. Système de régulation d'une pompe à liquide de refroidissement à régulation mécanique pour un moteur à combustion interne comprenant
une tirette de réglage ajustable (56), par laquelle une section d'écoulement d'une fente annulaire (60) entre une sortie (62) d'une roue de pompe à liquide de refroidissement (20) et un canal de refoulement (12) environnant peut être réglée,
une pompe à débit variable (36), par laquelle une pression hydraulique peut être générée dans un canal d'écoulement (42),
une première chambre de pression (72) de la tirette de réglage (56), qui est formée sur un premier côté axial de la tirette de réglage (56),
une électrovanne (78) avec deux sièges de soupape (110, 112) et trois orifices d'écoulement (118, 120, 122) ainsi qu'un élément de fermeture (76) relié à une armature (96) de l'électrovanne (78) et mobile fans la direction axiale,
le premier orifice d'écoulement (118) étant relié de manière fluidique à une sortie (46) de la pompe à débit variable (36) et le deuxième orifice d'écoulement (120) étant relié de manière fluidique à la première chambre de pression (72) de la tirette de réglage (56),
**caractérisé en ce que**
le troisième orifice d'écoulement (122) est relié de manière fluide à une entrée (14) de la pompe à fluide de refroidissement (11), le premier siège de vanne (110) étant formé entre le premier orifice d'écoulement (118) et le deuxième orifice d'écoulement (120) et le deuxième siège de vanne (112) étant formé entre le deuxième orifice d'écoulement (120) et le troisième orifice d'écoulement (122).

2. Système de régulation d'une pompe à liquide de refroidissement à régulation mécanique pour un moteur à combustion interne selon la revendication 1, **caractérisé en ce que** l'électrovanne (78) comprend un carter d'écoulement (82) dans lequel l'élément de fermeture (76) peut être déplacé axialement entre les deux sièges de vanne (110, 122), et un actionneur électromagnétique (84) avec un noyau (92), des éléments de guidage de flux (94), un bobinage (90) disposé sur un porte-bobine (88) et l'armature (96) mobile dans la direction axiale.

3. Système de régulation d'une pompe à liquide de refroidissement à régulation mécanique pour un moteur à combustion interne selon la revendication 2, **caractérisé en ce qu'**au moins le carter d'écoulement (82) de l'électrovanne (78) est disposé dans une ouverture de logement (80) d'une partie de carter (28) de la pompe à fluide de refroidissement (11).

4. Système de régulation d'une pompe à liquide de refroidissement à régulation mécanique pour un moteur à combustion interne selon la revendication 3, **caractérisé en ce que** dans la partie de carter (28), un premier canal (124) est formé, par lequel la première chambre de pression (72) est reliée au deuxième orifice d'écoulement (120).

5. Système de régulation d'une pompe à liquide de refroidissement à régulation mécanique pour un moteur à combustion interne selon l'une des revendications 3 ou 4, **caractérisé en ce que** dans la partie de carter (28), un deuxième canal (126) est formé, qui est relié d'une part au premier orifice d'écoulement (118) de l'électrovanne (78) et continue d'autre part dans le carter de pompe à débit réglable (44) jusqu'à la sortie (46) de la pompe de à débit réglable (36).

6. Système de régulation d'une pompe à liquide de refroidissement à régulation mécanique pour un moteur à combustion interne selon l'une des revendications 3 à 5, **caractérisé en ce que** dans la partie de carter (28), un troisième canal (128) est formé, qui est relié d'une part au troisième orifice d'écoulement (122) de l'électrovanne (78) et s'étend d'autre part dans une ouverture de passage (48) radialement intérieur de la partie de carter (28), ladite ouverture se prolongeant à l'intérieur du carter de pompe à débit variable (44) et à travers laquelle saille l'arbre d'entraînement (18) de la pompe à fluide de refroidissement (11), la roue de la pompe à fluide de refroidissement (20) étant formée avec au moins un alésage axial (130) qui mène à l'entrée (14) de la pompe à fluide de refroidissement (11).

7. Système de régulation d'une pompe à liquide de refroidissement à régulation mécanique pour un moteur à combustion interne selon l'une des revendications précédentes, **caractérisé en ce que** dans un carter de pompe à débit variable (44), un canal de liaison (132) est formé dans la région d'une entrée de la pompe à débit variable (36), par lequel une deuxième chambre de pression (74) est reliée de manière fluidique avec le canal d'écoulement (42) de la pompe à débit variable (36).

8. Système de régulation d'une pompe à liquide de refroidissement à régulation mécanique pour un moteur à combustion interne selon l'une quelconque des revendications précédentes, **caractérisé en ce que** l'élément de fermeture (76) de l'électrovanne (78) est monté sur une tige de soupape (108), une surface de fermeture (114) située à une première extrémité axiale de l'élément de fermeture (76) étant associée au premier siège de soupape (110) et une surface de fermeture (116) à l'extrémité axiale opposée étant associée au deuxième siège de soupape (112).

9. Système de régulation d'une pompe à liquide de refroidissement à régulation mécanique pour un moteur à combustion interne selon l'une des revendications précédentes, **caractérisé en ce que** l'électrovanne (78) est une vanne proportionnelle.

10. Système de régulation d'une pompe à liquide de refroidissement à régulation mécanique pour un moteur à combustion interne selon l'une des revendications 1 à 7, **caractérisé en ce que** l'électrovanne (78) peut être commandé par cycle de manière variable.
